# FASCICULE DE BREVET EUROPEEN

(11) **EP 0 784 251 B1**
(45) Date de publication et mention de la délivrance du brevet: **03.05.2000**
(21) Numéro de dépôt: 97400063.0
(22) Date de dépôt: 14.01.1997
(51) Int. Cl.: G04B 37/16, G04B 47/04

(54) **Agencement de fixation d'un bracelet sur une montre**
Anschlussvorrichtung für ein Uhrarmband
Device for connecting a band to a watch case

(30) Priorité: 15.01.1996 FR 9600371
(43) Date de publication de la demande: 16.07.1997
(73) Titulaire: Benedict, Jacques, 92210 Saint-Cloud (FR)
(72) Inventeur: Bernard, Christophe, 25500 Morteau (FR)
(74) Mandataire: Berger, Helmut

(56) Documents cités:
- CH-A- 647 379
- FR-A- 2 602 648
- FR-A- 2 694 484
- PATENT ABSTRACTS OF JAPAN vol. 7, no. 105 (P-195) <1250> 07 Mai 1983 & JP-A-58 028681 (CITIZEN TOKEI K.K.) 19 Février 1983

## Description

L'invention concerne un agencement de fixation d'un bracelet sur une montre du type comprenant une carrure-boîte pourvue sur ses côtés latéraux de flancs de boîte constituant des moyens de support des axes de fixation du bracelet comprenant à chacun de ses côtés adjacents au bracelet une barrette sur laquelle est fixée l'extrémité correspondante du bracelet configurée de façon à former une boucle de forme générale tubulaire entourant la barrette.

Des agencements de fixation de ce type sont déjà connus (CH-A-647 379). Ils présentent cependant l'inconvénient majeur des systèmes à barrettes usuels que les deux axes de fixation des bracelets sont implantés à demeure dans des éléments de support montés sur le boîtier si bien que le changement du bracelet nécessite l'ouverture de la boucle, ce qui impose l'emploi d'un outil, couteau ou petit tournevis. Cette opération est assez délicate et longue.

La présente invention a pour but de proposer un agencement de fixation d'un bracelet sur une montre qui pallie l'inconvénient des agencements connus, qui vient d'être énoncé.

Pour atteindre ce but, l'agencement selon l'invention est caractérisé en ce que lesdits flancs de boîte de la dite carrure-boîte sont pourvus de trous d'engagement axial des extrémités des axes et en ce qu'au moins un flanc est monté mobile par rapport à la boîte de façon à pouvoir exécuter un mouvement de dégagement des barrettes de leurs trous d'engagement et un mouvement de pivotement dans une position dans laquelle les extrémités des barrettes sont éloignées des flancs pourvus de leurs trous afin de permettre le retrait de l'extrémité d'un bracelet de sa barrette de fixation par un mouvement en translation du bracelet dans la direction de la barrette.

Selon un mode de réalisation de l'invention, un flanc de boîte latéral porte les deux barrettes tandis que les deux trous d'engagement des barrettes sont prévus dans l'autre flanc et le flanc porteur des barrettes est monté mobile sur le côté latéral de la boîte pour pouvoir accomplir un mouvement d'écartement de la boîte en vue du dégagement des barrettes de leurs trous et un mouvement de pivotement pour le retrait des extrémités du bracelet.

Selon un autre mode de réalisation de l'invention, chaque flanc porte à une extrémité une barrette de fixation et à son autre extrémité le trou d'engagement de l'axe porté par l'autre flanc et chaque flanc est monté sur son côté latéral de la boîte de façon à pouvoir accomplir un mouvement d'écartement de la boîte en vue du dégagement de son axe du trou prévu dans l'autre flanc et un mouvement de pivotement pour le retrait de l'extrémité correspondante du bracelet.

Selon une caractéristique avantageuse de l'invention, chaque flanc porteur d'au moins une barrette est monté pivotant autour d'un axe d'une biellette qui est pourvue de deux axes parallèles l'un à l'autre et au bord du boîtier, le premier axe constituant l'axe de pivotement du flanc et un deuxième axe constituant l'axe de pivotement de la biellette sur la boîte, et les deux axes sont écartés l'un de l'autre de façon que le pivotement autour du second axe constitue le mouvement d'écartement précité assurant le désengagement de l'axe de son trou d'engagement et le pivotement autour du premier axe constitue le mouvement de pivotement en vue du retrait de l'extrémité du bracelet.

L'invention sera mieux comprise et d'autres buts, caractéristiques, détails et avantages de celle-ci apparaîtront plus clairement au cours de la description explicative qui va suivre faite en référence aux dessins schématiques annexés donnés uniquement à titre d'exemple illustrant plusieurs modes de réalisation de l'invention et dans lesquels :

La figure 1 est une vue en perspective, éclatée, d'un premier mode de réalisation de la présente invention.

La figure 2 est une vue en perspective, éclatée d'un deuxième mode de réalisation de l'invention.

Les figures 3 à 5 sont des vues schématiques en coupe le long de la ligne III-III de la figure 2 et montrent l'agencement selon l'invention dans trois positions caractéristiques différentes.

La figure 1 montre en une vue en perspective éclatée les éléments essentiels qui constituent l'agencement de fixation d'un bracelet sur une montre dont seulement la carrure-boîte 1 est représentée.

L'agencement de fixation comprend essentiellement deux flancs de boîte 2, 3 montés respectivement sur les côtés latéraux 4, 5 de la carrure-boîte 1, par l'intermédiaire d'un dispositif 6. Les deux flancs 2 et 3 s'étendent parallèlement aux bords 4 et 5 et font saillie au-delà des surfaces frontales supérieure et inférieure 8 et 9 de la carrure 1 de façon que les barrettes 11 et 12 s'étendent respectivement en haut et en bas de la carrure à une certaine distance des faces frontales 8 et 9. Comme cela est indiqué schématiquement, chaque barrette 11, 12 constitue le moyen de fixation d'une extrémité d'un bracelet 14. Chaque extrémité de bracelet a une configuration généralement tubulaire à l'intérieur de laquelle s'engage une barrette 11 ou 12.

Les deux dispositifs de montage 6 des flancs latéraux 2 et 3 sur la carrure 1 présentent la même structure. Ainsi, le dispositif associé au flanc 2 comprend un élément en forme de console 16 qui fait saillie perpendiculairement de la face latérale 5, une pièce formant biellette 17 en forme d'un U qui est articulée par ses branches sur la console 16, de façon pivotante autour d'une goupille inférieure 18 qui s'engage dans des trous alignés 19, 20, respectivement de la biellette 17 et de la console 16. La biellette 17 comprend un autre trou 21 qui s'étend parallèlement au trou 19 et est destiné à recevoir une goupille supérieure 23 permettant l'articulation d'une pièce 24 sur la biellette 17. La pièce 24 présente la forme d'un U, l'échancrure 25 étant adaptée pour recevoir la biellette 17. Les branches de la pièce 24 présente des trous supérieurs 25 pour le logement des extrémités de la goupille 23. La pièce 24 comprend encore des trous inférieurs 26 en dessous des trous 25, également réalisés dans les branches de la pièce 24, qui permettent la mise en place d'un cliquet à bille 28 connu en soi et qui constitue un moyen de sécurité, comme il sera décrit plus loin. Chaque cliquet à bille s'engage par son corps à ressort dans la partie extérieure du trou inférieur 19 de la biellette 17, tandis que la bille du cliquet est destinée à s'engager dans l'ouverture de l'alésage 28, se trouvant dans la face interne de la branche appropriée de la pièce 24. L'engagement de la bille dans cette ouverture d'alésage sous l'effet de la pression du ressort du cliquet assure le maintien de la pièce 24 sur la biellette 17 jusqu'à l'application d'une force de pivotement qui permet de vaincre la force de rappel de la bille en repoussant celle-ci dans la portion extérieure de l'alésage 19. La pièce 24 constitue le support d'un des deux flancs de boîte 2 ou 3. Le flanc sera fixé sur la pièce par exemple à l'aide de vis dont seulement les trous sont représentés respectivement en 30 et 31.

Dans le mode de réalisation représenté sur la figure 1, chaque flanc de boîte porte une barrette 11 ou 12. Dans la position assemblée de l'agencement, dans laquelle les deux flancs 2 et 3 sont appliqués contre les faces latérales 4 et 5 de la carrure-boîte 1, l'extrémité de chaque barrette 11, 12 s'engage dans un trou respectivement 33, 34 qui est pratiqué dans la partie en saillie de l'autre flanc de boîte. Ce trou présente une forme conique allant en s'élargissant dans la direction vers l'extérieur. Le trou 33, 34 pourrait aussi avoir une forme oblongue dans la direction perpendiculaire aux goupilles de pivotement 18, 23.

Dans le mode de réalisation selon la figure 2, les deux barrettes 11 et 12 pourraient être portées par l'un des deux flancs de boîte 2 ou 3, l'autre comprenant alors les deux trous d'engagement 33 et 34. Dans ce cas, il suffit que le flanc porteur des barrettes soit monté mobile sur la carrure 1, l'autre flanc pouvant être monté fixe.

Dans un troisième mode de réalisation de l'invention, d'une structure plus simple, la pièce de support 24 d'un flanc de boîte 2 ou 3 porteur des barrettes 11 et 12 pourrait être montée pivotante sur la console 16 par exemple à l'aide de la goupille 18. Dans ce cas, les trous coniques 33, 34 seront remplacés par une rainure qui s'ouvre dans la face inférieure du flanc de façon que lors d'un pivotement de la pièce 24 avec le flanc les extrémités des barrettes 11 et 12 puissent se dégager du flanc dans lequel elles sont engagées dans la position assemblée de l'agencement.

En se reportant aux figures 3 à 5, on décrira ci-après le fonctionnement de l'agencement qui vient d'être décrit et est représenté sur les figures.

La figure 3 montre l'agencement dans sa position assemblée dans laquelle les deux barrettes 11, 12 s'engagent par leurs extrémités libres dans leurs trous d'engagement 33, 34. Dans cette position le bracelet est bloqué sur les barrettes 11 et 12. Lorsque l'on souhaite remplacer le bracelet par un autre, on fait tout d'abord pivoter la biellette 17 autour de la goupille inférieure 18 dans le sens de la flèche F1 comme le montre la figure 4. La profondeur de pénétration des extrémités des barrettes 11 et 12 dans les trous 33 et 34 coniques ou oblongues et les dimensions des trous sont choisies de telle façon que les extrémités soient sorties de leurs trous d'engagement à la fin de ce premier mouvement de pivotement.

Après le désengagement des extrémités des barrettes 11 et 12, on fait pivoter la ou les pièces de support de flanc 24 (selon que les deux barrettes 11 et 12 sont portées par le même ou les deux flancs), en direction de la flèche F2 autour de la goupille supérieure 23 dans la position montrée sur la figure 5. Ce pivotement permet d'éloigner les extrémités des barrettes 11 et 12 suffisamment de l'autre flanc, pour que le bracelet puisse être dégagé des barrettes par un mouvement en translation. Le bracelet pourrait alors être remplacé par un autre et on accomplira les opérations qui viennent d'être décrites dans l'ordre inverse jusqu'à ce que l'agencement se trouve à nouveau dans sa position représentée sur la figure 3a.

Pour éviter que le processus de dégagement du bracelet puisse se produire accidentellement, on dimensionne les cliquets à bille de façon que la force nécessaire pour déclencher le pivotement de dégagement des barrettes de leurs trous soit supérieure à un seuil prédéterminé.

Concernant le troisième mode de réalisation de l'invention, ne prévoyant que le pivotement de la pièce 24 autour de la goupille 18 engagée dans la console 16, en supprimant la biellette 17, on pourrait également prévoir des cliquets à bille disposés alors dans une paire de trous en regard appropriés pratiqués dans les deux pièces 24 et 16 en engagement direct l'un avec l'autre.

Bien entendu, des multiples modifications peuvent être apportées à l'agencement qui vient d'être décrit, sans sortir du cadre de l'invention. Ainsi la forme des différentes pièces peut être choisie différemment à condition de conserver leur fonction. Bien entendu, le dispositif de sécurité pourrait avoir toute autre forme connue.

## Revendications

1. Agencement de fixation d'un bracelet sur une montre du type comprenant une carrure-boîte (1) de la montre pourvue sur ses côtés latéraux (4, 5) de flancs de boîte (2, 3) constituant des moyens de support des barrettes de fixation (11, 12) du bracelet (14) comportant à une de ses extrémités adjacentes au bracelet une barrette (11,12) sur laquelle est fixée l'extrémité correspondante du bracelet (14), configurée de façon à former une boucle de forme générale tubulaire entourant la barrette (11,12), caractérisé en ce que lesdits flancs de boîte (2,3) de la dite carrure-boîte (1) sont pourvus de trous d'engagement axial (33, 34) des extrémités libres des barrettes (11, 12) et en ce qu'un flanc (2 ou 3) porteur d'au moins une barrette est monté mobile par rapport à la boîte (1) de façon à pouvoir exécuter un mouvement de dégagement de la barrette (11 ou 12) de son trou d'engagement (33, 34) prévu dans l'autre flanc et un mouvement de pivotement dans une position dans laquelle l'extrémité de la barrette (11 ou 12) est éloignée du flanc (2, 3) pourvu du trou afin de permettre le retrait de l'extrémité d'un bracelet de sa barrette de fixation par un mouvement en translation du bracelet dans la direction axiale de la barrette.

2. Agencement de fixation selon la revendication 1, caractérisé en ce qu'un flanc de boîte (2 ou 3) porte les deux barrettes (11, 12) tandis que les deux trous d'engagement (33, 34) sont prévus dans l'autre flanc (3 ou 2) et le flanc porteur des barrettes est monté mobile sur le côté latéral de la boîte (1) pour pouvoir accomplir un mouvement d'écartement de la boîte (1) en vue du dégagement des barrettes (11, 12) de leurs trous et un mouvement de pivotement pour le retrait des extrémités du bracelet (14).

3. Agencement de fixation selon la revendication 1, caractérisé en ce que chaque flanc de boîte (2, 3) porte à une extrémité une barrette de fixation (11, 12) et comprend à son autre extrémité le trou d'engagement (33, 34) de la barrette portée par l'autre flanc (3 ou 2) et chaque flanc (2, 3) est monté sur son côté latéral de la boîte (1) de façon à pouvoir accomplir un mouvement d'écartement de la boîte (1) en vue du dégagement de sa barrette du trou prévu dans l'autre flanc et un mouvement de pivotement pour le retrait de l'extrémité correspondante du bracelet.

4. Agencement de fixation selon l'une des revendications 3 ou 4, caractérisé en ce que chaque flanc (2, 3) porteur d'au moins une barrette (11, 12) est monté pivotant autour d'un premier axe d'une biellette (23) qui est pourvue d'un deuxième axe (18) parallèle au premier (23) et au bord du boîtier et constituant un axe de pivotement de la biellette sur la boîte (1), et en ce que les deux axes (18, 23) sont écartés l'un de l'autre de façon que le pivotement autour du second axe (18) constitue le mouvement d'écartement précité assurant le désengagement précité et le pivotement autour du premier axe (23) constitue le mouvement du pivotement en vue du retrait de l'extrémité du bracelet.

5. Agencement de fixation selon l'une des revendications précédentes, caractérisé en ce que les trous d'engagement des barrettes présentent une forme conique allant en s'élargissant vers l'extérieur ou oblongue, de façon que lors du dégagement des barrettes, les extrémités de celles-ci se dégagent des trous.

6. Agencement de fixation selon la revendication 1, caractérisé en ce qu'un flanc de boîte (2, 3) porteur d'au moins une barrette (11, 12) est montée pivotante sur la carrure-boîte autour d'un axe constituant l'axe du mouvement de dégagement et l'axe du mouvement de pivotement et en ce que le trou d'engagement (33, 34) est latéralement ouvert.

## Patentansprüche

1. Anordnung zur Befestigung eines Armbandes auf einer Armbanduhr, von der Art, eine rechteckige Gehäuseform (1) der Armbanduhr umfassend, die auf ihren lateralen Seiten (4, 5) mit die Stützmittel der Befestigungsstege (11, 12) des Armbandes (14) bildenden Gehäuseflanken (2, 3) ausgestattet ist, die an einem ihrer dem Armband anliegenden äußeren Enden einen Steg (11, 12) beinhalten, auf dem das entsprechende äußere Ende des Armbandes (14) befestigt ist, das so eingestellt ist, daß es eine Schlaufe einer allgemeinen den Steg (11, 12) umfassenden Röhrenform bildet, dadurch gekennzeichnet, daß die besagten Gehäuseflanken (2, 3) der besagten rechteckigen Gehäuseform (1) mit axialen Einführungslöchern (33, 34) für die freien äußeren Enden der Stege (11, 12) versehen sind und daß eine wenigstens einen Steg tragende Flanke (2 oder 3) im Verhältnis zu dem Gehäuse (1) derart mobil angebracht ist, daß eine Bewegung des Steges (11 oder 12) zur Freisetzung aus seinem in der anderen Flanke vorgesehenen Einführungsloch (33, 34) ausgeführt werden kann und eine Schwenkbewegung in einer Position, in der das äußere Ende des Steges (11 oder 12) von der mit dem Loch ausgestatteten Flanke (2, 3) entfernt ist, um das Entfernen des äußeren Endes eines Armbandes von seinem Befestigungssteg durch eine Translationsbewegung des Armbandes in der axialen Richtung des Steges zu erlauben.

2. Anordnung zur Befestigung gemäß Anspruch 1, dadurch gekennzeichnet, daß eine Gehäuseflanke (2 oder 3) die zwei Stege (11, 12) trägt, während die zwei Einführungslöcher (33, 34) in der anderen Flanke (3 oder 2) vorgesehen sind und die die Stege tragende Flanke mobil auf der lateralen Seite des Gehäuses (1) angebracht ist, um eine Bewegung zur Entfernung des Gehäuses (1) zur Freisetzung der Stege (11, 12) aus ihren Löchern und eine Schwenkbewegung für die Herausnahme der äußeren Enden des Armbandes (14) ausführen zu können.

3. Anordnung zur Befestigung gemäß Anspruch 1, dadurch gekennzeichnet, daß jede Gehäuseflanke (2, 3) an einem äußeren Ende einen Befestigungssteg (11, 12) trägt und an ihrem anderen äußeren Ende das Einführungsloch (33, 34) des von der anderen Flanke (3 oder 2) getragenen Steges und daß jede Flanke (2, 3) auf einer lateralen Seite des Gehäuses (1) derart angebracht ist, daß eine Bewegung zum Entfernen des Gehäuses (1) zur Freisetzung des Steges aus dem in der anderen Flanke vorgesehenen Loch und eine Schwenkbewegung für die Herausnahme des entsprechenden äußeren Endes des Armbandes ausgeführt werden kann.

4. Anordnung zur Befestigung gemäß Anspruch 3 oder 4, dadurch gekennzeichnet, daß jede wenigstens einen Steg (11, 12) tragende Flanke (2, 3) schwenkend um eine erste Pleuelachse (23) angebracht ist, die mit einer parallel zur ersten (23) und zum Rand des Gehäuses zweiten Achse (18) versehen ist und eine Schwenkachse des Pleuels auf dem Gehäuse (1) bildet, und daß die zwei Achsen (18, 23) voneinander derart entfernt sind, daß das Schwenken um die zweite Achse (18) die vorgenannte Bewegung zum Entfernen bildet, die die vorgenannte Freisetzung gewährleistet und das Schwenken um die erste Achse (23) die Schwenkbewegung zur Herausnahme des äußeren Ende des Armbandes bildet.

5. Anordnung zur Befestigung gemäß einem der vorherigen Ansprüche, dadurch gekennzeichnet, daß die Einführungslöcher der Stege eine konische Form aufweisen, die sich nach außen hin derart verbreitern oder verlängern, daß sich beim Entfernen der Stege die äußeren Enden derselben aus den Löchern befreien.

6. Anordnung zur Befestigung gemäß Anspruch 1, dadurch gekennzeichnet, daß eine wenigstens einen Steg (11, 12) tragende Gehäuseflanke (2, 3) schwenkend auf der rechteckigen Gehäuseform um eine die Achse zur Freisetzungsbewegung und die Achse für die Schwenkbewegung bildende Achse angebracht ist und daß das Einführungsloch (33, 34) lateral offen ist.

## Claims

1. Arrangement for fixing a strap on a watch of the type including a case (1) of the watch provided on its lateral sides (4,5) of the case flanks (2, 3) constituting means for supporting fixing bars (11, 12) of the strap (14) comprising at one of its ends adjacent to the strap a bar (11, 12) to which the corresponding end of the strap (14) is secured and configured so as to form a generally tube-shaped loop surrounding the bar (11, 12), characterised in that said case flanks (2, 3) of said case (1) are provided with axial engagement holes (33, 34) of the free ends of the bars (11, 12) and in that one flank (2 or 3) bearing at least one bar is mounted mobile with respect to the case (1) so as to be able to carry out a clearance movement of the bar (11 or 12) from its engagement hole (33, 34) provided in the other flank and a pivoting movement in a position in which the end of the bar (11 or 12) is distanced from the flank (2, 3) provided with the hole so as to allow the end of a strap to be removed from its fixing bar via a translation movement of the strap in the axial direction of the bar.

2. Fixing arrangement according to claim 1, characterised in that a case flank (2 or 3) bears the two bars (11, 12) whereas the two engagement holes (33, 34) are provided in the other flank (3 or 2) and the flank carrying the bars is mounted mobile on the lateral side of the case (1) so as to be able to carry out a spacing movement of the case (1) so as to free the bars (11, 12) from their holes and a pivoting movement for removing the ends of the strap (14).

3. Fixing arrangement according to claim 1, characterised in that each case flank (2, 3) carries at one end a fixing bar (11, 12) and includes at its other end the engagement hole (33, 34) of the bar borne by the other flank (3 or 2) and each flank (2, 3) is mounted on its lateral side of the case (1) so as to be able to carry out a spacing movement of the case (1) so as to free its bar from the hole provided in the other flank and a pivoting movement for removing the corresponding end of the strap.

4. Fixing arrangement according to claim 3 or 4, characterised in that each flank (2, 3) carrying at least one bar (11, 12) is mounted pivoting around a first pin of a bar (23) which is provided with a second pin (18) parallel to the first (23) and at the edge of the case and constituting a swivel pin of the bar on the case (1), and in that the two pins (18, 23) are spaced from each other so that the pivoting around the second pin (18) constitutes said spacing movement ensuring said disengaging and the pivoting around the first pin (23) constitutes the movement of pivoting for removing the end of the strap.

5. Fixing arrangement according to one of the preceding claims, characterised in that the engagement holes of the bars have a conical or oblong shape outwardly widening so that when the bars are disengaged, the ends of the latter come out of the holes.

6. Fixing arrangement according to claim 1, characterised in that a case flank (2, 3) carrying at least one bar (11, 12) is mounted pivoting on the case around a pin constituting the pin of the disengagement movement and the pin of the pivoting movement and in that the engagement hole (33, 34) is laterally open.
